# EUROPÄISCHE PATENTSCHRIFT

(11) **EP 4 188 860 B1**
(45) Veröffentlichungstag und Bekanntmachung des Hinweises auf die Patenterteilung: **15.01.2025**
(21) Anmeldenummer: 21745328.1
(22) Anmeldetag: 15.07.2021
(51) Int. Cl.: B65H 65/00, B65H 67/048

(54) **AUFSPULMASCHINE**
WINDING MACHINE
MACHINE À ENROULER

(30) Priorität: 29.07.2020 DE 102020004592
(43) Veröffentlichungstag der Anmeldung: 07.06.2023
(73) Patentinhaber: Oerlikon Textile GmbH & Co. KG, 42897 Remscheid (DE)
(72) Erfinder: OSTHUEAS, Elmar, 59368 Werne (DE); OERSTERWIND, Roland, 42897 Remscheid (DE)
(74) Vertreter: Neumann, Ditmar
(86) Internationale Anmeldenummer: PCT/EP2021/069719
(87) Internationale Veröffentlichungsnummer: WO 2022/023051

(56) Entgegenhaltungen:
- EP-A1- 1 627 840
- EP-B1- 0 544 614
- WO-A1-2020/094485
- DE-A1- 4 413 885
- DE-C- 175 013
- DE-C- 195 570
- DE-C- 217 607
- DE-C- 231 721

## Beschreibung

Die Erfindung betrifft eine Aufspulmaschine zum Aufwickeln eines Fadens zu Spulen gemäß dem Oberbegriff des Anspruchs 1.

Bei der Herstellung von synthetischen Fäden wird der aus einer Polymerschmelze erzeugte Faden nach dem Abziehen und Behandeln zu einer Spule gewickelt. Die Spule dient zur Speicherung des Fadens und wird anschließend einem Weiterverarbeitungsprozess zugeführten. Damit in dem Schmelzspinnprozess die Extrusion und die Herstellung des Fadens kontinuierlich erfolgen können, wird der Faden ohne größere Unterbrechung kontinuierlich zu den Spulen gewickelt. Hierzu werden Aufspulmaschinen verwendet, die zwei an einem drehbar gelagerten Spulrevolver auskragende Spulspindel aufweisen. Die Spulspindeln lassen sich durch Drehung des Spulrevolvers abwechselnd in einen Betriebsbereich und einen Wechselbereich führen. In dem Betriebsbereich wird der Faden an der jeweiligen Spulspindel zu der Spule gewickelt. Sobald die Spule einen vordefinierten Enddurchmesser aufweist, wird die Spulspindel mit der Vollspule in den Wechselbereich geführt. In dieser Situation wird der Faden am Umfang der Vollspule zu einer Schlusswicklung gewickelt und anschließend von der im Betriebsbereich gehaltenen Spulspindel gefangen und durchtrennt. Im Betriebsbereich wird der Faden dann zu einer neuen Spule gewickelt.

Die im Wechselbereich gehaltene Vollspule wird von der Spulspindel nach einer Abbremsung der Spulspindel abgenommen und einem Weiterverarbeitungsprozess zugeführt. Ein an der Schlusswicklung entstehendes loses Fadenende muss dabei möglichst am Umfang der Vollspule verharren, um keine unerwünschten Abwicklungen während der Abnahme der Vollspule von den Spulspindeln und während des Transportes zu erhalten.

Um das lose Fadenende an der Vollspule direkt bei einem Spulenwechsel am Umfang der Vollspule zu fixieren, ist aus der DE 44 13 885 A1 eine gattungsgemäße Aufspulmaschine bekannt, bei welcher den Spulspindeln eine Hilfseinrichtung zugeordnet ist, die eine Düse zum Benetzen des Fadens mit einem Wasser- oder einem Präparationsmedium aufweist. Die Düse wird bei einem Spulenwechsel zu dem als Schlusswicklung gewickelten Faden geführt. Dann wird der Faden vor dem Durchtrennen benetzt, um möglichst eine Anhaftung des Fadens am Umfang der Vollspule zu erhalten. Zur Unterstützung kann die Hilfseinrichtung wahlweise eine Andruckrolle aufweisen, die am Umfang der Vollspule angelegt wird. Hierbei hat sich jedoch gezeigt, dass nur eine unzureichende Menge an Fluid am Umfang der Vollspule aufgebracht werden kann. Zudem führt der am Umfang einer Andruckrolle aufgebrachte Film an Fluid zu einer sehr oberflächlichen Benetzung der Schlusswicklung. So konnten nur kurzzeitige Anhaftungen des losen Fadenendes an der Vollspule realisiert werden.

Durch EP 0 544 614 B1 ist eine Ausführungsform bekannt, bei der eine Auftragvorrichtung in Form eines Stempels ausgebildet ist. Hierzu ist der Stempel in einer Führung verschiebbar gelagert und weist an seinem vorderen Ende einen saugfähigen Schwamm auf. Der Schwamm reicht ins Innere des Stempels hinein, in dem eine Kammer zur Aufnahme des Klebemittels vorgesehen ist. Diese Funktionsweise soll derart sein, dass sich der Schwamm mit dem Klebemittel vollsaugt. Der Schwamm wird mit einem leichten Druck auf die letzte Windung der Spule gesetzt, wodurch der an die benachbarte Windung Klebstoff abgibt und eine Vernetzung durchführt.

DE 175 013 C beschreibt, dass ein von einer Spule abstehendes äußeres Ende der Schlusswicklung mittels Bürsten an die Schlusswicklung angelegt werden kann. Anschließend wird das Fadenende auf der Spule durch Klebstoff zusammengehalten.

Es ist daher Aufgabe der Erfindung, die gattungsgemäße Aufspulmaschine zum Aufwickeln eines Fadens zu Spulen derart weiterzubilden, dass eine intensive Benetzung der Schlusswicklung und des losen Fadenendes am Umfang der Vollspule während eines Spulenwechsels möglich wird.

Diese Aufgabe wird erfindungsgemäß dadurch gelöst, dass die Hilfseinrichtung einen mit dem Fluidspender zusammenwirkendes Mittel mit einem formvariablen Abgabebereich aufweist, wobei der mit einem Fluid benetzte Abgabebereich an dem Umfang der Schlusswicklung der Vollspule führbar ist.

Vorteilhafte Weiterbildungen der Erfindung sind durch die Merkmale und Merkmalskombinationen der Unteransprüche definiert.

Die Erfindung besitzt den besonderen Vorteil, dass insbesondere die mit Parallelwindungen erzeugte Schlusswindung intensiv benetzbar ist. Aufgrund der Formvariabilität, und insbesondere der Flexibilität des Abgabebereichs ist ein auf die Oberflächenstruktur der Vollspule optimal angepasster Kontakt möglich, so dass die mit einem Fluid benetzte Abgabebereich das Fluid gleichmäßig aufbringt. Des Weiteren können Druckbelastungen und damit mechanische Beeinträchtigungen am Umfang der Vollspule vermieden werden. Durch die Nachgiebigkeit des Abgabebereichs entstehen keine Drucklasten am Umfang der Vollspule.

Um möglichst einen Bereich am Umfang der Vollspule abzudecken, an welchem das lose Fadenende gehalten werden soll, ist die Weiterbildung der Erfindung bevorzugt ausgeführt, bei welcher der Abgabebereich zu einer Kontaktseite hin flach ausgebildet ist und eine Breite aufweist, die mindestens dreimal so groß ist wie eine Dicke. Damit lässt sich eine relativ große Kontaktzone zum Auftragen das Fluids am Umfang der Vollspule realisieren.

Es hat sich als vorteilhaft herausgestellt, wenn der formvariable Abgabebereich eine Vielzahl von Abgabeelementen aufweist, die vorzugsweise jeweils unabhängig voneinander formvariabel ausgebildet sind.

Besonders bevorzugt ist das Mittel mit einem formvariablen Abgabebereich ein Pinsel. In einer weiteren besonders bevorzugten Ausgestaltung ist ein jeweiliges Abgabeelement der Vielzahl von Abgabeelementen als Borste oder als nachgiebiger Streifen ausgebildet. Das Auftragen des Fluids durch den Pinsel erfolgt durch eine Vielzahl von Borsten die bevorzugt durch ein Rosshaar gebildet sind.

Um ein Fluid durch den Pinsel auftragen zu können, ist der Fluidspender durch eine Schlauchleitung mit dem Mittel, vorzugsweise dem Pinsel verbunden. In einer nicht beanspruchten Ausführungsform ist dabei ein offenes Schlauchende dem Mittel zugeordnet. So kann das Fluid unmittelbar dem Abgabebereich selbst bei Kontakt an der Vollspule kontinuierlich zugeführt werden.

Besonders bewährt hat sich die erfindungsgemäße Ausführung, bei welcher das Schlauchende der Schlauchleitung in ein einseitig geschlossenes Rohrstück mündet und bei welcher das Rohrstück sich quer zum Mittel, insbesondere dem Pinsel erstreckt und an einer zum Pinsel gewandten Längsseite mehrere Auslassbohrungen aufweist. Damit ist über die gesamte Breite, insbesondere Pinselbreite eine gleichmäßige Zufuhr des Fluids gewährleistet.

Um die Bewegungen der Spulspindel und das Wickeln des Fadens nicht zu behindern, ist die Weiterbildung der Erfindung vorgesehen, bei welcher ein Borstenhalter des Pinsels an einem Träger befestigt ist und bei welcher der Träger durch einen Schwenkarm zwischen einer Ruhestellung und einer Betriebsstellung führbar ist. So lässt sich der Pinsel nur bei Bedarf zum Benetzen einer Vollspule in die Betriebsstellung hineinführen.

Besonders vorteilhaft ist hierbei die Weiterbildung der Erfindung, bei welcher der Schwenkarm durch einen steuerbaren Bewegungsaktor derart positionierbar ist, dass das Mittel, insbeosndere der Pinsel so lange am Umfang der Vollspule gehalten ist, bis die Vollspule am Umfang der Spulspindel zum Stillstand gekommen ist. So kann gleichzeitig der Kontakt des Abgabebereichs, das Mittel zum Abbremsen der Vollspule genutzt werden und andererseits wird gewährleistet, dass das lose Fadenende durch den Abgabebereich, insbesondere den Pinsel in die Schlusswicklung geführt wird. So lässt sich das lose Fadenende selbst in Zwischenräume der Schlusswicklung führen.

Um das Fluid zum Benetzen der Schlusswicklung und des Fadens dosiert zuführen zu können, weist der Fluidspender eine Dosierpumpe auf, welche mit der Schlauchleitung verbunden ist und durch welche ein Fluid intervallartig förderbar ist. Damit kann bedarfsgerecht das Fluid zugeführt werden.

Da derartige Aufspulmaschinen bevorzugt zum Aufwickeln mehrerer Fäden genutzt werden, deren Spulen hintereinander an den Spulspindeln gehalten sind, ist die Weiterbildung der Erfindung bevorzugt ausgeführt, bei welcher den Spulspindeln mehrere Wickelstellen zum Wickeln mehrerer Fäden zu Spule zugeordnet sind und bei welcher mehrere Mittel, insbesondere Pinsel den Wickelstellen zugeordnet sind, die gemeinsam mit dem Fluidspender verbunden sind. So besteht die Möglichkeit, eine Mehrzahl an Vollspulen an einer der Spulspindeln zu benetzen, um deren losen Fadenende an den Schlusswicklungen zu führen.

Hierzu ist der Träger parallel zu den Spulspindeln ausgerichtet und hält mehrere mit Abstand zueinander angeordnete Halter, insbesondere Borstenhalter der Pinsel.

Die Erfindung wird nachfolgend anhand eines Ausführungsbeispiels der erfindungsgemäßen Aufspulmaschine unter Bezug auf die beigefügten Figuren näher erläutert.

Es stellen dar
- Figur 1: schematisch eine Vorderansicht eines Ausführungsbeispiels der erfindungsgemäßen Aufspulmaschine,
- Figur 2: schematisch eine Seitenansicht des Ausführungsbeispiels aus Figur 1,
- Figur 3: schematisch eine Draufsicht einer nicht beanspruchten Ausführungsform der Hilfseinrichtung des Ausführungsbeispiels aus Figur 1 und 2
- Figur 4: schematisch einen Ausschnitt einer Seitenansicht mit der erfindungsgemäßen Hilfs einrichtung für die Ausführungsbeispiele nach Figur 1 und 2.

In den Figuren 1 und 2 ist ein Ausführungsbeispiel der erfindungsgemäßen Aufspulmaschinen zum kontinuierlichen Aufwickeln eines Fadens zu Spulen in mehreren Ansichten dargestellt. Figur 1 zeigt das Ausführungsbeispiel schematisch in einer Vorderansicht und in Figur 2 ist das Ausführungsbeispiel schematisch in einer Seitenansicht gezeigt. Insoweit kein ausdrücklicher Bezug zur einer der Figuren gemacht ist, gilt die nachfolgende Beschreibung für beide Figuren.

Das dargestellte Ausführungsbeispiel der erfindungsgemäßen Aufspulmaschine weist einen Spulrevolver 2 auf, der zwei auskragend drehbar gelagerte Spulspindeln 3.1 und 3.2 trägt. Die Spulspindeln 3.1 und 3.2 sind an dem Spulrevolver 2 um 180° versetzt zueinander angeordnet. Den Spulspindeln 3.1 und 3.2 sind zwei Spindelmotoren 7.1 und 7.2 an einer Rückseite des Spulrevolvers 2 zugeordnet. Der Spulrevolver 2 ist in einem Maschinengestell 1 drehbar gelagert und mit einem Revolverantrieb 10 gekoppelt. Mittels des Revolverantriebs 10 lassen sich die Spulspindeln 3.1 und 3.2 durch den Spulrevolver 2 abwechselnd in einen Betriebsbereich und einen Wechselbereich verschwenken.

In dem Betriebsbereich wirken die Spulspindeln 3.1 und 3.2 abwechselnd mit einer Andrückwalze 5 und einer Wickelstelle zusammen. In diesem Ausführungsbeispiel sind in einem Maschinengestell 1 insgesamt drei Wickelstellen 4.1 bis 4.3 nebeneinander angeordnet. Die Wickelstellen 4.1 bis 4.3 sind identisch ausgeführt, so dass in der nachfolgenden Beschreibung die Wickelstelle 4.1 näher beschrieben ist.

Die Wickelstelle 4.1 weist eine Changiereinrichtung 8 auf, der im Fadenlauf einem Kopffadenführer 11 zum Zuführen eines Fadens 12 vorgeordnet ist. Zwischen der Changiereinrichtung 8 und den Spulspindeln 3.1 und 3.2 ist die Andrückwalze 5 an einem Walzenträger 6 drehbar gelagert. Der Walzenträger 6 ist schwenkbar mit dem Maschinengestell 1 gekoppelt.

Um den Faden 12 in der Wickelstelle 4.1 am Umfang einer Spule 13 zu verlegen, weist die Changiereinrichtung 8 hier nicht näher dargestellte Changiermittel zum Hin- und Herführen des Fadens 12 auf. Hierzu ist die Changiereinrichtung 8 mit einem Changierantrieb 9 gekoppelt.

Zwischen den Spulspindeln 3.1 und 3.2 ist an dem Maschinengestell 1 einen Wechseleinrichtung 14 vorgesehen, durch welche der Faden der Wickelstelle 1 sowie die benachbarten Fäden der Wickelstellen 4.2 und 4.3 während eines Spulenwechsels geführt und geschnitten werden. Bei der in den Figuren 1 und 2 dargestellten Situation wird der Spulwechsel zwischen den Spulspindeln 3.1 und 3.2 durchgeführt, so dass die Spulspindel 3.1 sich in den Wechselbereich mit mehreren Vollspulen 13 und die Spulspindel 3.2 zum Wickeln neuer Spulen im Betriebsbereich befindet. Die Wechseleinrichtung 14 ist zwischen den Spulspindeln 3.1 und 3.2 eingeschwenkt und hat den Faden bereits durchtrennt, so dass sich an den Vollspulen 13 ein loses Fadenende 31 bildet. Derartige Wechseleinrichtungen 14 sind allgemein bekannt und beispielsweise in der DE 102009007759 A1 beschrieben. Insoweit wird an dieser Stelle Bezug zu der zitierten Druckschrift genommen und keine weitere Erläuterung gegeben.

Neben der Wechseleinrichtung 14 ist eine Hilfseinrichtung 15 vorgesehen, die seitlich an dem Maschinengestell 1 gehalten ist.

Zur Erläuterung der Hilfseinrichtung 15 wird zusätzlich zu der Figur 3 Bezug genommen. In der Figur 3 ist die Hilfseinrichtung 15 in einer Draufsicht schematisch dargestellt. Soweit kein ausführlicher Bezug zu einer der Figuren gemacht ist, gilt die nachfolgende Beschreibung für alle Figuren.

Die Hilfseinrichtung 15 weist einen Träger 18 auf, der sich parallel zu den Spulspindeln 3.1 und 3.2 erstreckt. Der Träger 18 ist an einem Schwenkarm 17 gehalten, der durch einen Bewegungsaktor 16 zwischen einer Ruhestellung und einer Betriebsstellung hin- und herführbar ist. Der Schwenkarm 17 ist schwenkbar an dem Maschinengestell 1 gehalten. In der Darstellung von Figur 1 und 2 befindet sich der Schwenkarm 17 mit dem Träger 18 in einer Betriebsstellung.

In dem Ausführungsbeispiel ist das Mittel mit einem formvariablen Abgabebereich ein Pinsel 19. Hierbei bilden die Borsten 22 des Pinsels den formvariablen Abgabebereich.

Wie aus der Darstellung in Figur 3 hervorgeht, sind an dem Träger 18 im Abstand mehrere Pinsel 19 gehalten. Hierzu ist jeweils ein Borstenhalter 21 der Pinsel 19 an dem Träger 18 befestigt. Die Pinsel 19 an dem Träger 18 weisen eine flache Kontaktseite 30 auf, wobei eine Pinselbreite mindestens dreimal so groß ist wie eine Pinseldicke.

Den Pinseln 19 ist ein Fluidspender 20 zugeordnet. Hierbei ist der Fluidspender 20 über jeweils eine Schlauchleitung 23 mit einem der Pinsel 19 verbunden. Die Schlauchleitungen 23 weisen in diesem nicht beanspruchten Ausführungsbeispiel ein offenes Schlauchende 24 auf, welche unmittelbar am Borstenhalter 21 enden und den Kontaktseiten 30 der Pinsel 19 zugeordnet sind. Die Schlauchleitungen 23 sind mit einer Dosierpumpe 27 verbunden, die auf einer Saugseite mit einem Fluidspeicher 28 verbunden ist. Die Dosierpumpe 27 ist über ein hier nicht dargestelltes Steuergerät derart steuerbar, dass ein Fluid vorzugsweise ein Wasser intervallartig über die Schlauchleitungen 23 den Pinseln 19 zuführbar ist.

Wie aus der Darstellung in Figur 1 und 2 hervorgeht, wird in den Wickelstellen 4.1 bis 4.3 der jeweilige Pinsel 19 an den Umfang der Vollspule geführt, die durch die Spulspindel 3.1 in dem Wechselbereich gehalten ist. Der Pinsel 19 wird nach Trennung des Fadens zwischen den Spulspindeln 3.2 und 3.1 mit seiner Kontaktseite 30 an den Umfang der Vollspule 13 geführt und über den Fluidspender 20 mit einem Fluid versorgt. In dieser Situation wird der Pinsel 19 mit seiner Kontaktseite 30 am Umfang der Vollspule im Bereich einer Schlusswicklung 29, in welchem das lose Fadenende 31 sich befindet, gehalten. Erst nachdem die Spulspindel 3.1 mit den Vollspulen 13 abgebremst ist, wird der Pinsel 19 durch Verschwenken des Schwenkarms 17 zurück in die Ruhestellung versetzt. Nun sind die Vollspulen 13 bereit, um von der Spulspindel 3.1 abgezogen zu werden.

Um insbesondere die Fluidzufuhr im Bereich der Kontaktseite 30 über die gesamte Pinselbreite des Pinsels 19 zu vergleichmäßigen, ist in Figur 4 eine erfindungsgemäße Ausführung der Hilfseinrichtung 15 dargestellt. In Figur 4 ist nur ein Ausschnitt einer Vorderansicht der Hilfseinrichtung 15 dargestellt. In der Darstellung von Figur 4 ist der Pinsel 19 mit einer Vielzahl von Borsten 22 gezeigt. Die Borsten 22 sind in einer flächigen Anordnung derart von dem Borstenhalter 21 gehalten, dass eine Pinselbereite B mindestens dreimal größer ist als eine Pinseldicke D. Die Pinselbreite B und die Pinseldicke D sind in der Figur 4 schematisch dargestellt. Der Borstenhalter 21 ist an dem Träger 18 gehalten. Oberhalb des Borstenhalters 21 ist ein Rohrstück 25 angeordnet, das an einem Ende verschlossen ist. An dem gegenüberliegenden Ende ist die Schlauchleitung 23 angeschlossen. Die Schlauchleitung 23 verbindet das Rohrstück 25 mit dem hier nicht dargestellten Fluidspender. An einer dem Pinsel 19 zugewandten Seite weist das Rohrstück 25 mehrere Auslassbohrungen 26 auf. Das Rohrstück 25 ist dabei derart angeordnet, dass jeweils ein aus der Auslassbohrung 26 austretender Fluidstrahl direkt auf die Borsten 22 des Borstenhalters 21 treffen. Insoweit wird eine gleichmäßige Benetzung insbesondere der Kontaktseite 30 des Pinsels 19 erreicht. Die Kontaktseite 30 ist unmittelbar den Auslassbohrungen 26 zugeordnet.

Die Erfindung ist an einem Ausführungsbeispiel der Aufspulmaschine dargestellt, bei welcher drei Wickelstellen zum Wickeln von Fäden vorgesehen sind. Grundsätzlich ist die Erfindung nicht auf eine Anzahl von Wickelstellen beschränkt. So ist die Erfindung sowohl für Aufspulmaschinen mit einer Wickelstelle oder für Aufspulmaschinen mit einer Vielzahl von Wickelstellen geeignet. Wesentlich hierbei ist, dass der Fluidauftrag zum Fixieren eines losen Fadenendes am Umfang der Vollspule durch einen Pinsel erfolgt.

### Bezugszeichenliste

- 1: Maschinengestell
- 2: Spulrevolver
- 3.1; 3.2: Spulspindeln
- 4.1-4.3: Wickelstelle
- 5: Andrückwalze
- 6: Walzenträger
- 7.1; 7.2: Spindelmotoren
- 8: Changiereinrichtung
- 10: Revolverantrieb
- 11: Kopffadenführer
- 12: Fadens
- 13: Spule
- 14: Wechseleinrichtung
- 15: Hilfseinrichtung
- 16: Bewegungsaktor
- 17: Schwenkarm
- 18: Träger
- 19: Mittel
- 20: Fluidspender
- 21: Halter
- 22: Borsten
- 23: Schlauchleitung
- 24: Schlauchende
- 25: Rohrstück
- 26: Auslassbohrungen
- 27: Dosierpumpe
- 28: Fluidspender
- 29: Schlusswicklung
- 30: Kontaktseite
- 31: Fadenende

## Patentansprüche

1. Aufspulmaschine zum Aufwickeln eines Fadens zu Spulen, mit einem drehbaren Spulrevolver (2), an welchem zwei auskragend gelagerte Spulspindel (3.1, 3.2) zur Aufnahme der Spulen (13) gehalten sind, mit einer Changiereinrichtung (8), mit einer Andrückwalze (5) und mit einer beweglichen Hilfseinrichtung (15) zum Benetzen eines losen Fadenendes (31) am Umfang einer fertig gewickelten Vollspule (13) nach einem Spulenwechsel, wobei ein Fluid durch einen Fluidspender (2) zuführbar ist,
**dadurch gekennzeichnet, dass**
die Hilfseinrichtung (15) einen mit dem Fluidspender (20) zusammenwirkendes Mittel (19) mit einem formvariablen Abgabebereich aufweist, wobei der mit einem Fluid benetzte Abgabebereich an den Umfang einer Schlusswicklung (29) der Vollspule (13) führbar ist, wobei der Fluidspender (20) durch eine Schlauchleitung (23) mit dem Mittel (19) verbunden ist, wobei ein offenes Schlauchende (24) der Schlauchleitung (23) in ein einseitig geschlossenen Rohrstück (25) mündet und das Rohrstück (25) sich quer zum Abgabebereich erstreckt und an einer zum Abgabebereich gewandten Längsseite mehrere Auslassbohrungen (26) aufweist.

2. Aufspulmaschine nach Anspruch 1,
**dadurch gekennzeichnet, dass**
der Abgabebereich zu einer Kontaktseite (30) hin flach ausgebildet ist und eine Breite (B) aufweist, die mindestens doppelt so groß ist wie eine Dicke (D).

3. Aufspulmaschine nach Anspruch 1 oder 2,
**dadurch gekennzeichnet, dass**
der Abgabeberich eine Vielzahl von Borsten (22) aufweist, die bevorzugt durch ein Rosshaar gebildet sind.

4. Aufspulmaschine nach einem der Ansprüche 1 bis 3,
**dadurch gekennzeichnet, dass**
ein Halter (22) des Mittels (19) an einem Träger (18) befestigt ist und dass der Träger (18) durch einen Schwenkarm (17) zwischen einer Ruhestellung und einer Betriebsstellung führbar ist.

5. Aufspulmaschine nach Anspruch 4,
**dadurch gekennzeichnet, dass**
der Schwenkarm (17) durch einen steuerbaren Bewegungsaktor (16) derart positionierbar ist, dass der Abgabebereich so lange am Umfang der Vollspule (13) gehalten ist, bis die Vollspule (13) am Umfang der Spulspindel (3.1, 3.2) zum Stillstand gekommen ist.

6. Aufspulmaschine nach einem der Ansprüche 1 bis 5,
**dadurch gekennzeichnet, dass**
der Fluidspender (20) eine Dosierpumpe (27) aufweist, welche mit der Schlauchleitung (23) verbunden ist und durch welche ein Fluid intervallartig förderbar ist.

7. Aufspulmaschine nach einem der Ansprüche 1 bis 6,
**dadurch gekennzeichnet, dass**
den Spulspindel (3.1, 3.2) mehrere Wickelstellen (4.1, 4.2, 4.3) zum Wickeln mehrerer Fäden zu Spulen zugeordnet sind und dass mehrere Mittel (19) den Wickelstellen (4.1, 4.2, 4.3) zugeordnet sind, die gemeinsam mit dem Fluidspender (20) verbunden sind.

8. Aufspulmaschine nach Anspruch 7,
**dadurch gekennzeichnet, dass**
der Träger (18) sich parallel zu den Spulspindeln (3.1, 3.2) erstreckt und mehrere mit Abstand zueinander angeordnet Halter (21) der Mittel (19) hält.

9. Aufspulmaschine nach einem der Ansprüche 1 bis 8,
**dadurch gekennzeichnet, dass**
das Mittel (19) mit einem formvariablen Abgabebereich ein Pinsel ist.

## Claims

1. Take-up winding machine for winding a thread to form packages, having a rotatable winding turret (2) on which two winding spindles (3.1, 3.2), mounted in a protruding manner, are held in order to receive the packages (13), having a traversing device (8), having a pressure roll (5) and having a movable auxiliary device (15) for wetting a loose thread end (31) at the circumference of a fully wound full package (13) after a package changeover, wherein a fluid can be supplied by a fluid dispenser (2),
**characterized in that**
the auxiliary device (15) has a means (19) which interacts with the fluid dispenser (20) and which has a form-variable discharge region, wherein the discharge region wetted with a fluid can be guided around the circumference of an end winding (29) of the full package (13), wherein the fluid dispenser (20) is connected to the means (19) by a hose line (23), wherein an open hose end (24) of the hose line (23) opens into a pipe piece (25) which is closed on one side, and the pipe piece (25) extends transversely with respect to the discharge region and has a plurality of outlet bores (26) on a longitudinal side facing the discharge region.

2. Take-up winding machine according to Claim 1, **characterized in that**
the discharge region is of flat configuration in the direction of a contact side (30) and has a width (B) which is at least twice as great as a thickness (D).

3. Take-up winding machine according to Claim 1 or 2, **characterized in that** the discharge region has a multiplicity of bristles (22) which are preferably formed by a horsehair.

4. Take-up winding machine according to one of Claims 1 to 3, **characterized in that**
a holder (22) of the means (19) is fastened to a carrier (18), and **in that** the carrier (18) can be guided between a rest position and an operating position by a pivot arm (17).

5. Take-up winding machine according to Claim 4, **characterized in that**
the pivot arm (17) can be positioned by a controllable movement actuator (16) in such a way that the discharge region is held on the circumference of the full package (13) until the full package (13) has come to a standstill on the circumference of the winding spindle (3.1, 3.2).

6. Take-up winding machine according to one of Claims 1 to 5,
**characterized in that**
the fluid dispenser (20) has a metering pump (27) which is connected to the hose line (23) and through which a fluid can be conveyed at intervals.

7. Take-up winding machine according to one of Claims 1 to 6,
**characterized in that**
a plurality of winding stations (4.1, 4.2, 4.3) for winding a plurality of threads to form packages are assigned to the winding spindles (3.1, 3.2), and **in that** a plurality of means (19) are assigned to the winding stations (4.1, 4.2, 4.3) and are jointly connected to the fluid dispenser (20).

8. Take-up winding machine according to Claim 7, **characterized in that**
the carrier (18) extends parallel to the winding spindles (3.1, 3.2) and holds a plurality of holders (21) of the means (19), said holders being arranged at a distance from one another.

9. Take-up winding machine according to one of Claims 1 to 8, **characterized in that**
the means (19) having a form-variable discharge region is a brush.

## Revendications

1. Machine à enrouler pour enrouler un fil en bobines, avec une tourelle d'enroulement (2) rotative, sur laquelle sont montées en porte-à-faux deux broches d'enroulement (3.1, 3.2) pour recevoir les bobines (13), avec un dispositif de va-et-vient (8), avec un cylindre de pression (5) et avec un dispositif auxiliaire mobile (15) pour mouiller une extrémité de fil libre (31) sur la périphérie d'une bobine pleine (13) enroulée après un changement de bobine, un fluide étant apte à être amené par un distributeur de fluide (2), **caractérisée en ce que**
le dispositif auxiliaire (15) présente un moyen (19) coopérant avec le distributeur de fluide (20) et présentant une zone de distribution de forme variable, la zone de distribution mouillée par un fluide étant apte à être amenée à la périphérie d'un enroulement final (29) de la bobine pleine (13), le distributeur de fluide (20) étant relié au moyen (19) par une conduite flexible (23), une extrémité flexible ouverte (24) de la conduite flexible (23) débouchant dans une pièce tubulaire (25) fermée d'un côté et la pièce tubulaire (25) s'étendant transversalement à la zone de distribution et présentant plusieurs trous de sortie (26) sur un côté longitudinal tourné vers la zone de distribution.

2. Machine à enrouler selon la revendication 1,
**caractérisée en ce que**
la zone de distribution est formée de façon à être plate vers un côté de contact (30) et présente une largeur (B) qui est au moins deux fois plus grande qu'une épaisseur (D).

3. Machine à enrouler selon la revendication 1 ou la revendication 2, **caractérisée en ce que**
la zone de distribution comporte une pluralité de soies (22), de préférence formés par du crin de cheval.

4. Machine à enrouler selon l'une des revendications 1 à 3,
**caractérisée en ce que**
un support (22) du moyen (19) est fixé à un support (18) et **en ce que** le support (18) est apte à être guidé par un bras pivotant (17) entre une position de repos et une position de fonctionnement.

5. Machine à enrouler selon la revendication 4,
**caractérisée en ce que**
le bras pivotant (17) est apte à être positionné par un actionneur de mouvement (16) apte à être commandé de telle sorte que la zone de distribution soit maintenue sur la périphérie de la bobine pleine (13) jusqu'à ce que la bobine pleine (13) se soit arrêtée sur la périphérie de la broche d'enroulement (3.1, 3.2).

6. Machine à enrouler selon l'une des revendications 1 à 5,
**caractérisée en ce que**
le distributeur de fluide (20) présente une pompe de dosage (27) qui est reliée à la conduite flexible (23) et à travers laquelle un fluide est apte à être transporté par intervalles.

7. Machine à enrouler selon l'une des revendications 1 à 6,
**caractérisée en ce que**
plusieurs postes d'enroulement (4.1, 4.2, 4.3) sont associés aux broches d'enroulement (3.1, 3.2) pour enrouler plusieurs fils en bobines et **en ce que** plusieurs moyens (19) sont associés aux postes d'enroulement (4.1, 4.2, 4.3) et sont reliés en commun au distributeur de fluide (20).

8. Machine à enrouler selon la revendication 7,
**caractérisée en ce que**
le support (18) s'étend parallèlement aux broches d'enroulement (3.1, 3.2) et maintient plusieurs supports (21) des moyens (19) agencés à distance les uns des autres.

9. Machine à enrouler selon l'une des revendications 1 à 8,
**caractérisée en ce que**
le moyen (19) est un pinceau ayant une zone de distribution à forme variable.
